# EUROPÄISCHE PATENTSCHRIFT

(11) **EP 0 423 754 B1**
(45) Veröffentlichungstag und Bekanntmachung des Hinweises auf die Patenterteilung: **27.03.1996**
(21) Anmeldenummer: 90119903.4
(22) Anmeldetag: 17.10.1990
(51) Int. Cl.: B65D 5/32, B65D 5/68

(54) **Versand- und Verkaufsbehälter**
Dispatch and sales container
Récipient pour l'expédition et la vente

(30) Priorität: 18.10.1989 DE 3934788
(43) Veröffentlichungstag der Anmeldung: 24.04.1991
(73) Patentinhaber: UNILEVER N.V., NL-3013 AL Rotterdam (NL); UNILEVER PLC, London EC4P 4BQ (GB)
(72) Erfinder: Dittmar, Rika, W-2100 Hamburg 90 (DE)
(74) Vertreter: Lederer, Franz, Dr.

(56) Entgegenhaltungen:
- DE-U- 8 522 798
- DE-U- 8 812 855
- DE-U- 8 908 245
- FR-A- 2 236 734
- GB-A- 970 278
- US-A- 2 875 942
- US-A- 4 565 316

## Beschreibung

Gegenstand der vorliegenden Erfindung ist ein Versand- und Verkaufsbehälter, der zur Aufnahme von Waren, insbesondere Flaschen dient. Grundsätzlich können in dem Versand- und Verkaufsbehälter verschiedenartige Waren verpackt werden, insbesondere solche, die in Flaschen aus Glas oder Plastikmaterial oder in Dosen in den Verkehr gelangen. Im Rahmen der Versorgung der Endverbraucher ist es regelmäßig erforderlich, daß ein Produkt von dem Hersteller zu den entsprechenden Verkaufsstätten transportiert wird. Zur Versorgung der Bevölkerung dienen in ständig wachsendem Maße Selbstbedienungs-Supermärkte, bei denen der Verbraucher die gewünschte Ware aus den Vorratsregalen entnimmt. Die erfindungsgemäßen Versand- und Verkaufsbehälter dienen vor allem der Verpackung der Waren während des Transportes vom Hersteller zu den Verkaufsstätten, wobei die erfindungsgemäßen Behälter auch während des Verkaufes Verwendung finden können.

Im Stand der Technik sind verschiedene Verpackungsbehälter beschrieben worden.

Aus der US-PS 4 427 108 ist eine Display-Einheit bekannt. Sie besteht aus einem Unterteil mit zwei an den Kanten verstärkten Seitenteilen deren Höhe der Höhe der Verpackungseinheit entspricht und zwei Seitenteilen mit geringerer Höhe. Den Deckel dieser Display-Einheit bildet ein M-förmiges Teil, das drei parallele, den höheren Seitenteilen des Unterteils entsprechende Teile und eine dem Boden entsprechende Decke aufweist.

In der GB-A-20 67 519 wird ein Verpackungs- und Verkaufsbehälter beschrieben, der durch Zusammenfalten eines verhältnismäßig kompliziert gestalteten Zuschnittes erhalten wird. Es handelt sich hierbei um einen Behälter mit geschlossenem Boden und geschlossener Decke, der zwei Seitenwände mit kleinen Öffnungen und zwei Seitenwände mit rechteckigen Öffnungen aufweist.

Die FR-A-81 09 141 beschreibt eine geschlossene Verpackung, die vorzugsweise aus Karton besteht. Die dort beschriebene, geschlossene Verpackung wird dadurch hergestellt, daß ein im Querschnitt U-förmiges Unterteil mit einem U-förmigen Oberteil derart verbunden wird, daß die Schenkel der beiden U-förmigen Teile ineinander greifen. Erhalten wird dadurch eine völlig geschlossene Verpackung.

Gegenstand der französischen Patentschrift 1 444 032 ist eine Transportverpackung, die auch der Zur-Schau-Stellung von Plastikflaschen dient. Gebildet wird die Verpackungseinheit durch ein Unterteil, das an den vier Kanten, die parallel zu den später im Behälter vorhandenen Flaschen angeordnet sind, Verstärkungen aufweist, die durch eine im Querschnitt dreieckförmige Faltung erhalten werden. Auf dieses Unterteil wird ein aus Karton bestehender durchgehender Deckel aufgebracht, der vorzugsweise mit dem Unterteil mit Hilfe eines nachgiebigen Folienmaterials verbunden wird.

In der EP-A 85.201590.8 wird ein Behälter beschrieben, der an allen vier Seitenwänden offen ist, damit die sich darin befindliche Ware, vorzugsweise Flaschen, sichtbar ist. Im wesentlichen besteht dieser Behälter aus einem Boden und einem Deckel, die über vier Trägerteile miteinander verbunden sind. Diese Trägerteile werden durch Falten und Verkleben hergestellt.

Auch im deutschen Gebrauchsmuster G 89 05 416.4 wird eine Versandverpackung beschrieben, die ein Bodenteil und vier Träger aufweist, die aus hohlen Ecksäulen mit dreieckigem Querschnitt bestehen, welche durch Falzen und Verkleben entlang paralleler Falzlinien gebildet wurden. Der Deckel weist Laschen auf, die an die Breite der hohlen Säulen angepaßt sind und mit deren Hilfe eine Verbindung zwischen Deckel und Unterteil erzielt werden kann.

Gegenstand der französischen Patentanmeldung 81 15 602 sind Behältnisse, die aus einem einzigen Zuschnittsteil hergestellt werden können. Die dort beschriebenen Schachteln weisen durch Faltung verstärkte Seitenteile auf. Ein Seitenteil und der Deckel weisen eine gemeinsame Kante auf, wodurch eine feste Verbindung des Deckels mit dem Unterteil erzielt wird.

Aus der GB-A-970278 ist ein Deckel für Verpackungskartons bekannt, der zur Präsentation von im Karton aufgenommenen Waren eine bilderrahmenartige Gestaltung aufweist.

Aus der DE-U-8522798 ist ein Verpackungskarton mit einem Unterteil und einem darauf angeordneten Deckel bekannt, der als Traggriff dient. Zur Erfüllung der Traggriff-Funktion ist der Deckel fest mit dem Unterteil verbunden.

Es hat sich als vorteilhaft herausgestellt, wenn die Transport- und Verkaufsbehälter nach ihrer Verwendung einfach beseitigt werden können.

Aufgabe der vorliegenden Erfindung ist es, einen Versand- und Verpackungsbehälter zu schaffen, der in gleicher Weise stabil und stapelbar ist, materialsparend ausgebildet ist sowie besonders zur Verkaufspräsentation der in ihm aufgenommenen Ware geeignet ist.

Erfindungsgemäß wird nun ein Versand- und Verpackungsbehälter mit einem Unterteil (tray) und einem Deckel bereitgestellt, der die im Patentanspruch 1 aufgeführten Merkmale aufweist.

Gegenstand der Erfindung ist auch ein Deckel allein, der das Oberteil (stülp) eines Versand- und Verpackungsbehälters bildet und die im Patentanspruch 10 aufgeführten Merkmale aufweist. Die Öffnung in seiner Decke ist bevorzugt rechteckig oder quadratisch und wird von den vier Laschen gebildet, welche die Decke des Deckels umschließen.

Der erfindungsgemäße Deckel kann auf beliebige Unterteile aufgestülpt werden, wobei allerdings Voraussetzung ist, daß die Seitenteile des Unterteils so ausgestaltet sind, daß der Deckel auf das Unterteil paßt. Bevorzugt wird der erfindungsgemäße Deckel jedoch zusammen mit dem hier detailliert beschriebenen Unterteil verwendet.

Vorzugsweise wird ein Verhältnis der Höhe der Seitenwände des Deckels zu der Höhe der Seitenwände des Unterteiles gewählt, das zwischen 0,1:1 und 0,3:1 liegt. Bei der Einhaltung dieses Verhältnisses wird üblicherweise die erforderliche Festigkeit des Behälters gewährleistet und es verbleibt ein ausreichend großer Ausschnitt der U-förmigen Seitenteile von Verpackungsmaterial unbedeckt. Wesentlich ist dies vor allem um die Präsentation der Ware zu gewährleisten. In einer bevorzugten Ausführungsform des Deckels wird das Verhältnis der Höhe der Seitenteile zu der Breite der Laschen, die die nicht geschlossene Decke bilden, zwischen 1:0,8 und 1:1,2 gewählt. Durch die Wahl dieses Verhältnisses wird eine hinreichende Festigkeit des Versand- und Verkaufsbehälters gewährleistet und der nicht geschlossene Teil des Deckels ist ausreichend groß.

Die erfindungsgemäßen Versand- und Verkaufsbehälter können für verschiedenartige Waren verwendet werden, bevorzugt werden sie jedoch für solche Waren verwendet, die in Flaschen aus Glas oder Kunststoffmaterialien verkauft werden. Beim Transport der Behälter kann ebenso wie beim Übereinanderstapeln mehrerer Behälter das Problem auftreten, daß die Versand- und Verkaufsbehälter eine erhöhte Stauchdruckfestigkeit aufweisen müssen. Wenn diese erhöhte Stauchdruckfestigkeit nicht gegeben ist, könnte ein Stapel der Behälter dadurch umfallen, daß durch einen geringen Impuls eine Seitenneigung des Stapels bewirkt wird, was letztendlich zu einem Umfallen des gesamten Stapels führt.

In einer bevorzugten Ausführungsform weist daher der Versand- und Verkaufsbehälter einen Steg auf, der parallel zu den geschlossenen Seitenteilen zwischen diesen in den Versand- und Verkaufsbehälter eingebracht wird.

Besonders bevorzugt kann dieser Steg kreuzförmig ausgestaltet sein. Dabei wird der größere Teil des Steges, der aus einem im wesentlichen rechteckigen Teil besteht etwa in der Mitte des längeren Teiles mit einem Einschnitt versehen, dessen Tiefe etwa der halben Höhe des Versand- und Verkaufsbehälters entspricht. In diesen Schlitz wird ein Teil eingeschoben, das in der Form den anderen Seitenteilen entspricht und ebenfalls etwa in der Mitte einen Einschnitt aufweist, der etwa der halben Höhe des Versand- und Verkaufsbehälters entspricht. Dieses zuletzt beschriebene zweite Teil weist etwa den Umriß der U-förmigen Seitenteile auf, hat jedoch keine Aussparung. Durch die Verwendung des kreuzförmigen Steges wird eine erhöhte Stabilität des Versand- und Verkaufsbehälters in jeder Richtung gewährleistet.

Die erfindungsgemäßen Versand- und Verkaufsbehälter werden in bevorzugter Form aus Wellpappe oder Karton gefertigt. Abhängig von der Art der verwendeten Ware muß ein entsprechend reißfester Karton gewählt werden. Nach Verwendung können die gebrauchten Unterteile (trays) durch Wegreißen der kurzen Laschen vorn und hinten bzw. Nach-außen-knicken zu einem flachen Zuschnitt aufgefaltet werden. Hierzu sind weder besondere Werkzeuge noch eine außergewöhliche Krafteinwirkung erforderlich. Nach Auffalten können die Teile übereinander gestapelt werden, ohne daß feste Bestandteile des Behälters einer Platz sparenden Lagerung entgegen stehen. Dies spielt insbesondere bei größeren Verkaufsstätten eine Rolle, da aufgrund des hohen Warenumsatzes täglich große Mengen an Verpackungsmaterial zu beseitigen sind. Ebenso kann aus dem Deckel leicht durch Aufreißen der Lasche, mit deren Hilfe zwei Seitenteile miteinander verbunden sind, und Aufklappen der die Decke bildenden Laschen ein länglicher Zuschnitt erhalten werden, der nur geringe Probleme bei der Entsorgung des Verpackungsmaterials mit sich bringt. Das Karton- bzw. Wellpappe-Material kann in aufgeklapptem Zustand bequem der Wiederverwendung zugeführt werden.

Ein weiterer Vorteil der erfindungsgemäßen Versand- und Verkaufsbehälter ist, daß er aus einem vergleichsweise sehr einfachen Zuschnitt hergestellt werden kann, bei dessen Herstellung nahezu kein Abfall entsteht. Der Zuschnitt des Unterteiles besteht aus einem im wesentlichen rechteckigen Teil mit zwei Falzlinien, die parallel zu den längeren Seiten des Zuschnittsteiles in einem Abstand zu den längeren Seitenteilen angeordnet sind, der der Breite der Laschen entspricht, aus denen nach dem Zusammenbau die U-förmigen Seitenteile gebildet werden. Weiterhin weist das Zuschnittsteil des Unterteiles zwei Falzlinien auf, die in einer solchen Etnfernung von den kürzen Seiten des Zuschnittsteiles angebracht sind, die der Höhe der geschlossenen Seitenteile entspricht. Von den vier Schnittpunkten der Falzlinien aus erstrecken sich vier Einschnitte parallel zu den kurzen Seitenkanten zu den längeren Seitenkanten des Zuschnittsteiles. Durch diese Einschnitte wird der Teil des Zuschnitts voneinander getrennt, aus dem später die Laschen gebildet werden.

Bei dem Zuschnitt des Deckels handelt es sich um einen im wesentlichen rechteckigen länglichen Streifen, der an der kürzeren Seite eine Lasche aufweist, deren Breite höchstens der Hälfte des kürzeren Seitenteiles des Zuschnitts entspricht. Parallel zu den längeren Seitenteilen weist der Zuschnitt des Deckelteiles eine Falzlinie auf, die das Zuschnittsteil in die Seitenteile und die Laschen teilt. Weiterhin weist das Zuschnittsteil des Deckels drei Linien parallel zu den kürzeren Seitenteilen auf, wobei diese zum einen Teil aus einer Falzlinie, die zur Unterteilung der Seitenteile dient und zum anderen Teil aus einem Einschnitt, der die die Decke bildenden Laschen voneinander trennt, bestehen.

Aus dem Zuschnitt kann der Deckel durch Falzen der drei Falzlinien zwischen den vier Seitenteilen des Deckels und Verbinden mit Hilfe der Lasche hergestellt werden. Die die nicht geschlossene Decke bildenden Laschen werden ebenfalls um etwa 90 ° umgelegt und an den überlappenden Stellen miteinander verbunden. Die Verbindung kann durch Verkleben oder Verklammern erfolgen. Die Zuschnitte des Deckels können auf dem Rohmaterial so angeordnet werden, daß praktisch kein Abfall entsteht.

Bei dem erfindungsgemäßen Versand- und Verkaufsbehälter sind die beiden Bestandteile, nämlich das Unterteil (tray) und der Deckel (Stülp) nicht miteinander verbunden. Eine Verbindung durch Kleben oder Klammern nach Aufnahme der Ware ist aber möglich, wenn dies für die jeweiligen Einsatzbereiche erforderlich ist.

Vorteilhaft bei dem erfindungsgemäßen Versand- und Verkaufsbehälter ist, daß die Ware in dem Behälter, gegebenenfalls nach Abnehmen des Deckels den Kunden zum Verkauf angeboten werden kann. Ein Ausladen aus dem Behälter und ein Einräumen in die Verkaufsregale ist daher nicht mehr erforderlich. Durch die U-förmigen Seitenteile kann die Ware für den Käufer sichtbar dargeboten werden.

Weiterhin weist der Zuschnitt des erfindungsgemäßen Behälters keine Perforationen auf, was zu Einsparungen bei der Herstellung führt.

Ein weiterer Vorteil der erfindungsgemäßen Behälter besteht darin, daß ein Öffnen ohne Hilfe von Werkzeugen möglich ist, wobei die Ware bereits in dem Behälter durch Aubringen von Preisschildern ausgezeichnet werden kann.

Schließlich ist auch der erfindungsgemäße Versand- und Verkaufsbehälter zur Lagerung auf Paletten geeignet, wobei die einzelnen Behälter übereinander stabil gestapelt werden können.

Ein weiterer Vorteil, der gerade im Hinblick auf das wachsende Umweltbewußtsein eine Rolle spielt, ist, daß die Verwendung von Kunststoff bzw. Plastik nicht erforderlich ist. Vielmehr kann der erfindungsgemäße Behälter nach Gebrauch problemlos der Altpapier-Wiederverwertung zugeführt werden.

Bevorzugte Ausführungsformen der vorliegenden Erfindung werden anhand der Zeichnungen näher erläutert:
Fig. 1 stellt ein Unterteil eines bevorzugten Versand- und Verkaufsbehälters dar. Das Unterteil (tray) besteht aus zwei gegenüber angeordneten geschlossenen Seitenteilen (2), die an zwei einander gegenüber liegenden Kanten (3) des Bodens (1) angelenkt sind. Die beiden einander gegenüber angeordneten U-förmigen Seitenteile (4) werden durch abgewinkelte und teilweise miteinander verbundene Laschen (5) gebildet. Je ein U-förmiges Seitenteil wird durch zwei Laschen, die an je einem der geschlossenen Seitenteile (2) und eine Lasche, die am Boden (1) entlang der Kanten (6) angelenkt ist, gebildet.
Fig. 2 zeigt das Oberteil eines erfindungsgemäßen Behälters, das aus vier miteinander verbundenen Seitenteilen (7) und einer nicht geschlossenen Decke (8) besteht. Gebildet wird die nicht geschlossene Decke (8) durch abgewinkelte und an überlappenden Stellen miteinander verbundene Laschen (9), die an den Verbindungskanten (10) angelenkt sind. Das Oberteil kann auf das Unterteil gestülpt werden, wobei die Seitenflächen des Oberteils die Seitenwände des Unterteiles nur teilweise überlappen. In diesem Fall weisen die beiden U-förmigen Seitenteile rechteckige Flächen auf, die nicht durchgehend aus dem Material des Behälters bestehen. Ebenso weist der Deckel (Stülp) eine rechteckige Fläche auf, die nicht durch das Material des Behälters bedeckt ist.
Fig. 3 zeigt eine weitere bevorzugte Ausführungsform des erfindungsgemäßen Versand- und Verkaufsbehälters, wobei es sich bei dem Teil zwischen Unterteil und Deckel um einen Steg handelt, der der Stabilisierung des Behälters dient. Bei dieser Darstellung sind die einzelnen Bestandteile in auseinandergezogener Form dargestellt.
Fig. 4 zeigt den Zuschnitt einer bevorzugten Ausführungsform des Deckels. Die vier Seitenteile (7) werden durch drei Falzlinien voneinander getrennt. Ebenso werden die vier Laschen (9) durch die mittlere Falzlinie (10) von den Seitenteilen (7) getrennt. Diese Falzlinie stimmt mit den Kanten (10) überein, die im zusammengesetzten Zustand den Kanten des Bodens gegenüberliegen. Die vier Laschen (9) werden voneinander durch drei Einschnitte getrennt, die im rechten Winkel von dem längeren Seitenrand zu der mittleren Falzlinie (10) reichen. Weiterhin weist der Zuschnitt des Deckels eine Lasche (11) auf, die dazu dient zwei Seitenwände des Deckels miteinander zu verbinden. Diese Verbindung kann durch Verkleben oder Verklammern bewerkstelligt werden.
Fig. 5 stellt eine bevorzugte Ausführungsform des Zuschnitts für ein Unterteil des erfindungsgemäßen Behälters dar. Durch die Falzlinien (6) und (3) werden die beiden geschlossenen Seitenteile (2) und der Boden (1) begrenzt. Rechts und links neben den geschlossenen Seitenwänden und dem Boden befinden sich die Laschen (5), die zur Bildung der U-förmigen Seitenteile dienen. Beidseitig werden die Laschen (5) durch je zwei Einschnitte voneinander getrennt, die die Verlängerungen der Falzlinien (3) zwischen geschlossenen Seitenwänden (2) und Boden (1) darstellen. Diese Einschnitte erstrecken sich von den Schnittpunkten der Falzlinien (6) und (3) bis zu den beiden äußeren Rändern des Zuschnittes, wobei sie parallel zu den kürzeren Seitenrändern des Zuschnitts angeordnet sind.
Fig. 6 zeigt einen Zuschnitt für einen Steg, der parallel zu den geschlossenen Seitenwänden in einen erfindungsgemäßen Versand- und Verkaufsbehälter eingesetzt werden kann.

## Patentansprüche

1. Versand- und Verkaufsbehälter mit einem Unterteil und einem Deckel, wobei das Unterteil aus einem rechteckigen Boden (1) und zwei rechteckigen geschlossenen Seitenteilen (2), die einander gegenüber an je einer Kante (3) des Bodens (1) angelenkt sind, und zwei weiteren, einander gegenüber angeordneten U-förmigen Seitenteilen (4), die durch abgewinkelte und teilweise miteinander verbundene, an den geschlossenen Seitenteilen (2) und dem Boden (1) angelenkte Laschen (5) gebildet werden, besteht, wobei die Laschen (5) an den Kanten (6) des Bodens (1) und der geschlossenen Seitenteile (2) angebracht sind, die sich rechtwinklig von den beiden Verbindungskanten (3) zwischen Boden (1) und geschlossenen Seitenteilen aus erstrecken, dadurch gekennzeichnet, daß der Deckel auf das Unterteil aufstülpbar ist und aus vier miteinander verbundenen Seitenteilen (7) und einer nicht geschlossenen Decke (8) besteht, die durch abgewinkelte und teilweise miteinander verbundene Laschen (9) gebildet wird, die jeweils an den dem Boden gegenüberliegenden Kanten (10) der Seitenteile (7) des Deckels angelenkt sind, einander in der Ebene der Decke (8) überlappend um etwa 90° umgelegt, an den Überlappungsstellen durch Verkleben oder Verklammern miteinander verbunden und durch Ränder begrenzt sind, die durch insgesamt drei nebeneinander angeordnete parallele Einschnitte in einem im wesentlichen rechteckigen Zuschnitt gebildet werden, welche sich im rechten Winkel von einem Seitenrand des Zuschnitts bis zu einer Falzlinie erstrecken, und die nach dem Aufrichten zu den Kanten (10) parallel sind, und wobei die Seitenteile (7) des Deckels die Seitenteile des Unterteils in aufgestülptem Zustand nur teilweise überlappen.

2. Versand- und Verkaufsbehälter nach Anspruch 1, wobei er außerdem einen parallel zu den geschlossenen Seitenwänden (2) angeordneten Steg aufweist, der im wesentlichen der Form einer geschlossenen Seitenwand entspricht.

3. Versand- und Verkaufsbehälter nach Anspruch 2, wobei der Steg aus zwei Teilen besteht, die in Kreuzform angeordnet sind, wobei das eine Teil der Fläche der geschlossenen Seitenteile entspricht und das andere Teil der Fläche der U-förmigen Seitenteile entspricht.

4. Versand- und Verkaufsbehälter nach einem der vorhergehenden Ansprüche wobei die Laschen (5), die die U-förmigen Seitenteile (4) bilden, an den überlappenden Stellen miteinander durch Kleben und/oder Klammern verbunden sind.

5. Versand- und Verkaufsbehälter nach einem der vorhergehenden Ansprüche wobei er aus Wellpappe und/oder Karton besteht.

6. Versand- und Verkaufsbehälter nach einem der vorhergehenden Ansprüche wobei die Außenkanten der Laschen (5) parallel zu den Knickkanten (6) angeordnet sind.

7. Versand- und Verkaufsbehälter nach einem der vorhergehenden Ansprüche wobei bei dem Deckel das Verhältnis der Höhe der Seitenteile (7) zu der Breite der Laschen (9), die die nicht geschlossene Decke (8) bilden, zwischen 1:0,8 und 1:1,2 liegt.

8. Versand- und Verkaufsbehälter nach einem der vorhergehenden Ansprüche wobei das Verhältnis der Höhe der Seitenteile (7) des Deckels zu der Höhe der Seitenteile (2,4) des Unterteiles zwischen 0,1:1 und 0,3:1 beträgt.

9. Zuschnitt für einen Versand- und Verkaufsbehälter nach einem der vorhergehenden Ansprüche wobei
der Zuschnitt für das Unterteil aus einem rechteckigen Stück besteht, das parallel zu den längeren Kanten zwei Falzlinien (6) je in einem Abstand vom Rand, der der Breite der Laschen (5) entspricht, und zwei weitere, parallel zu den kürzeren Rändern des Zuschnittstücks angeordnete Falzlinien (3) aufweist, wobei der Abstand dieser Falzlinien (3) von den kürzeren Seitenrändern der Höhe der geschlossenen Seitenteile (2) entspricht, wobei dieses Zuschnittstück vier Einschnitte aufweist, die sich paarweise von den entgegengesetzten längeren Seitenrändern aus im rechten Winkel in Verlängerung der Falzlinien (3) über die Breite der Laschen (5) erstrecken, und
der Zuschnitt für den Deckel aus einem länglichen, im wesentlichen rechteckigen Stück besteht, das parallel zu den längeren Seitenrändern eine Falzlinie (10) aufweist, um die die Laschen (9) abgewinkelt werden können, die die nicht geschlossene Decke (8) bilden, und das weiterhin drei Falzlinien aufweist, die so angeordnet sind, daß die Seitenteile (7) zu einem Rechteck gefaltet werden können, wobei jeweils zwei Seitenteile zueinander parallel angeordnet sind, und wobei die in Reihe nebeneinander angeordneten Laschen (9) jeweils durch einen von insgesamt drei parallelen Einschnitten getrennt sind, die sich im rechten Winkel von einem längeren Seitenrand über die Breite der Laschen bis zur Falzlinie (10) erstrecken, wobei Laschenränder gebildet werden, die nach dem Aufrichten des Deckels zu dessen Kanten parallel sind, und das an einer kürzeren Seite eine Lasche (11) aufweist, die zur Verbindung der Seitenteile des Deckels dient.

10. Deckel für einen Versand- und Verkaufsbehälter, bei dem die Decke (8) nicht geschlossen ist und an jeder Seitenkante (10) der Decke (8) Seitenteile (7) angelenkt sind, wobei benachbarte Seitenteile (7) über die gemeinsamen Kanten miteinander verbunden sind, wobei die Decke aus vier Laschen (9) gebildet wird, wovon jeweils zwei parallel zueinander angeordnet sind und wobei jede Lasche (9) an jedem Ende mit je einer benachbarten Lasche verbunden ist, dadurch gekennzeichnet, daß die Laschen (9) einander in der Ebene der Decke überlappend um etwa 90° gegenüber den Seitenteilen abgewinkelt, an den Überlappungsstellen durch Verkleben oder Verklammern verbunden und durch Ränder begrenzt sind, die durch insgesamt drei nebeneinander angeordnete parallele Einschnitte in einen im wesentlichen rechteckigen Zuschnitt gebildet werden, welche sich im rechten Winkel von einem Seitenrand des Zuschnitts bis zu einer Falzlinie erstrecken, und die nach dem Aufrichten zu den Seitenkanten (10) parallel sind.

11. Deckel nach Anspruch 10, wobei die Öffnung in der Decke (8) rechteckig ist.

12. Zuschnitt für einen Deckel gemäß Anspruch 10 oder 11, wobei er aus einem länglichen, im wesentlichen rechteckigen Stück besteht, das parallel zu den längeren Seitenkanten eine Falzlinie (10) aufweist, um die die Laschen (9) abgewinkelt werden können, die die nicht geschlossene Decke bilden, und das weiterhin drei Falzlinien aufweist, die so angeordnet sind, daß die Seitenteile (7) zu einem Rechteck gefaltet werden können, wobei jeweils zwei Seitenteile zueinander parallel angeordnet sind, und wobei die in Reihe nebeneinander angeordneten Laschen (9) jeweils durch einen von insgesamt drei parallelen Einschnitten getrennt sind, die sich im rechten Winkel von einem längeren Seitenrand über die Breite der Laschen bis zur Falzlinie (10) erstrecken, wobei Laschenränder gebildet werden, die nach dem Aufrichten des Deckels zu dessen Kanten parallel sind, und das an einer kürzeren Seite eine Lasche (11) aufweist, die zur Verbindung der Seitenteile des Deckels dient.

## Claims

1. Dispatch and sales container, comprising a lower part and a lid, the lower part consisting of a rectangular bottom (1) and two closed rectangular side parts (2) hinged to opposite edges (3) of the bottom (1), and two further U-shaped side parts (4) arranged opposite one another formed by angled flanges (5) partly connected together and hinged on to the closed side parts (2) and the bottom (1), the flanges (5) being applied to the edges (6) of the bottom (1) and the closed side parts (2) extending at a right angle from the two connecting edges (3) between the bottom (1) and the closed side parts, characterised in that the lid can be slipped on to the lower part and consists of four side parts (7) connected together and an unclosed cover (8) formed by angled flanges (9) partly connected together, each hinged on to the edges (10) of the side parts (7) of the lid opposite the bottom, folded over through approximately 90° so that they overlap one another in the plane of the cover (8), connected together at the overlapping points by gluing or clamping and delimited by edges formed by a total of three parallel notches arranged alongside one another in a substantially rectangular blank, extending at a right angle from one side edge of the blank to a folding line, and parallel to the edges (10) after erection, and the side parts (7) of the lid only partly overlapping the side parts of the lower part in the slipped-on state.

2. Dispatch and sales container according to claim 1, in which it moreover has a partition wall arranged parallel to the closed side walls (2) and corresponding substantially to the shape of a closed side wall.

3. Dispatch and sales container according to claim 2, in which the partition wall consists of two parts arranged in a cross shape, one part corresponding to the surface of the closed side parts and the other part corresponding to the surface of the U-shaped side parts.

4. Dispatch and sales container according to one of the preceding claims, in which the flanges (5) forming the U-shaped side parts (4) are connected together at the overlapping points by gluing and/or clamping.

5. Dispatch and sales container according to one of the preceding claims, in which it consists of corrugated board and/or cardboard.

6. Dispatch and sales container according to one of the preceding claims, in which the outer edges of the flanges (5) are arranged parallel to the folding edges (6).

7. Dispatch and sales container according to one of the preceding claims, in which, in the lid, the ratio between the height of the side parts (7) and the width of the flanges (9) forming the unclosed cover (8) is between 1:0.8 and 1:1.2.

8. Dispatch and sales container according to one of the preceding claims, in which the ratio between the height of the side parts (7) of the lid and the height of the side parts (2, 4) of the lower part is between 0.1:1 and 0.3:1.

9. Blank for a dispatch and sales container according to one of the preceding claims, in which the blank for the lower part consists of a rectangular piece having two folding lines (6) parallel to the longer edges each at a distance from the edge corresponding to the width of the flanges (5) and two further folding lines (3) arranged parallel to the shorter edges of the blank piece, the distance of these folding lines (3) from the shorter side edges corresponding to the height of the closed side parts (2), this blank piece having four notches extending in pairs at a right angle from the opposing longer side edges over the width of the flanges (5) as an extension of the folding lines (3), and the blank for the lid consists of an elongated substantially rectangular piece having a folding line (10) parallel to the longer side edges around which the flanges (9) forming the unclosed cover (8) can be bent and furthermore having three folding lines arranged in such a manner that the side parts (7) can be folded into a rectangle, pairs of side parts being arranged parallel to one another, and the flanges (9) arranged in a row alongside one another being separated by a total of three parallel notches extending at a right angle from a longer side edge over the width of the flanges to the folding line (10), thereby forming flange edges which are parallel to the edges of the lid after the erection thereof, and provided on a shorter side with a flange (11) serving to connect the side parts of the lid.

10. Lid for a dispatch and sales container, in which the cover (8) is not closed and side parts (7) are hinged on to each side edge (10) of the cover (8), adjacent side parts (7) being connected together via the common edges, the cover being formed of four flanges (9), pairs of which are arranged parallel to one another and each flange (9) being connected at each end to an adjacent flange, characterised in that the flanges (9) are bent through approximately 90° relative to the side parts so that they overlap one another in the plane of the cover, are connected at the overlapping points by gluing or clamping and are delimited by edges formed by a total of three parallel notches arranged alongside one another in a substantially rectangular blank, extending at a right angle from one side edge of the blank to a folding line and parallel to the side edges (10) after erection.

11. Lid according to claim 10, in which the opening in the cover (8) is rectangular.

12. Blank for a lid according to claim 10 or claim 11, in which it consists of an elongated substantially rectangular piece having a folding line (10) parallel to the longer side edges around which the flanges (9) forming the unclosed cover can be bent and furthermore having three folding lines arranged in such a manner that the side parts (7) can be folded into a rectangle, pairs of side parts being arranged parallel to one another and the flanges (9) arranged in a row alongside one another being separated by a total of three parallel notches extending at a right angle from a longer side edge over the width of the flanges to the folding line (10), thereby forming flange edges which are parallel to the edges of the lid after the erection thereof, and provided on a shorter side with a flange (11) serving to connect the side parts of the lid.

## Revendications

1. Récipient d'expédition et de vente comprenant une partie inférieure et un couvercle, la partie inférieure étant composée d'un fond rectangulaire (1) et deux parties latérales rectangulaires pleines (2) qui sont articulées, l'une à l'opposé de l'autre, chacune à un bord (3) du fond (1), et deux autres parties latérales (4) en forme de U, disposées l'une à l'opposé de l'autre, qui sont formées par des rabats (5) repliés et partiellement assemblés entre eux, articulés aux parties latérales pleines (2) et au fond (1), les rabats (5) étant disposés aux bords (6) du fond (1) et des parties latérales pleines (2) qui partent perpendiculairement des deux arêtes de jonction (3) formées entre le fond (1) et les parties latérales pleines, caractérisé en ce que le couvercle peut être emboîté sur la partie inférieure et est composé de quatre parties latérales (7) assemblées entre elles et d'un panneau supérieur ouvert (8) qui est lui-même formé par des rabats (9) repliés partiellement assemblés entre eux, qui sont articulés respectivement aux bords (10) des parties latérales (7) du couvercle, qui sont à l'opposé du fond, rabats qui sont rabattus d'environ 90°, en se recouvrant mutuellement dans le plan du panneau supérieur (8), sont assemblés entre eux dans les zones de recouvrement par collage ou agrafage, et sont délimités par des bords qui sont formés dans un flan sensiblement rectangulaire par un total de trois entailles parallèles, disposées l'une à côté de l'autre, qui partent perpendiculairement d'un bord latéral du flan en s'étendant jusqu'à une ligne de pliage, et qui sont parallèles aux bords (10) après le montage, et dans laquelle les parties latérales (7) du couvercle n'emboîtent que partiellement les parties latérales de la partie inférieure à l'état emboîté.

2. Récipient d'expédition et de vente selon la revendication 1, qui présente en supplément un étai disposé parallèlement aux parois latérales pleines (2), et qui correspond sensiblement à la forme d'une paroi latérale pleine.

3. Récipient d'expédition et de vente selon la revendication 2, dans lequel l'étai est composé de deux pièces qui sont disposées en croix, l'une des pièces correspondant à la surface des parois latérales pleines et l'autre pièce correspondant à la surface des parties latérales en forme de U.

4. Récipient d'expédition et de vente selon une des revendications précédentes, dans lequel les rabats (5) qui forment les parties latérales (4) en forme de U sont assemblés entre eux dans les zones de recouvrement par collage et/ou agrafage.

5. Récipient d'expédition et de vente selon une des revendications précédentes, qui est composé de carton ondulé et/ou de carton.

6. Récipient d'expédition et de vente selon une des revendications précédentes, dans lequel les bords extérieurs des rabats (5) sont disposés parallèlement aux bords de pliage (6).

7. Récipient d'expédition et de vente selon une des revendications précédentes, dans lequel, dans le couvercle, le rapport de la hauteur des parties latérales (7) à la largeur des rabats (9) qui forment le panneau supérieur ouvert (8) est compris entre 1:0,8 et 1:1,2.

8. Récipient d'expédition et de vente selon une des revendications précédentes, dans lequel le rapport de la hauteur des parties latérales (7) du couvercle à la hauteur des parties latérales (2, 4) de la partie inférieure est compris entre 0,1:1 et 0,3:1.

9. Flan pour un récipient d'expédition et de vente selon une des revendications précédentes, dans lequel le flan prévu pour la partie inférieure est composé d'une pièce rectangulaire qui présente, parallèlement aux bords longitudinaux, deux lignes de pliage (6), chacune à une distance du bord qui correspond à la largeur des rabats (5), et deux autres lignes de pliage (3) disposées parallèlement aux bords courts de la pièce de flan, la distance de ces lignes de pliage (3) aux bords latéraux courts correspondant à la hauteur des parties latérales pleines (2), cette pièce de flan présentant quatre entailles qui partent par paires des bords latéraux longs opposés, dans le prolongement des lignes de pliage (3), en s'étendant sur toute la largeur des rabats (5), et
le flan prévu pour le couvercle est composé d'une pièce de forme allongée, sensiblement rectangulaire, qui présente, parallèlement aux bords latéraux longs, une ligne de pliage (10) autour de laquelle les rabats (9) peuvent être repliés, qui forment le panneau supérieur ouvert (8), et qui présente par ailleurs trois lignes de pliage qui sont disposées de manière que les parties latérales (7) puissent être repliées en formant un rectangle, deux parties latérales d'un même jeu étant disposées parallèlement entre elles, cependant que les rabats (9) disposés l'un à côté de l'autre, en série, sont séparés chacun par l'une d'un total de trois entailles parallèles qui s'étendent à angle droit, d'un bord latéral long jusqu'à la ligne de pliage (10) en s'étendant sur toute la largeur des rabats, cependant qu'il se forme des bords de rabats qui, après le montage du couvercle, sont parallèles aux bords de ce couvercle, et qui présente, sur un côté court, une languette (11) qui sert à assembler les parties latérales du couvercle.

10. Couvercle pour un récipient d'expédition et de vente, dans lequel le panneau supérieur ouvert (8) et des parties latérales (7) sont articulées à tous les bords latéraux (10) de la paroi supérieure (8), les parties latérales (7) adjacentes étant assemblées l'une à l'autre par les bords communs, le panneau supérieur étant formé de quatre rabats (9) qui sont parallèles entre elles deux à deux, chaque rabat (9) étant assemblé à chaque extrémité à un rabat adjacent, caractérisé en ce que les rabats (9) sont rabattus d'environ 90° par rapport aux parois latérales, en se recouvrant mutuellement dans le plan du panneau supérieur, sont assemblés dans les zones de recouvrement par collage ou agrafage et sont limités par des bords qui sont formés par un total de trois entailles parallèles, disposées l'une à coté de l'autre, pratiquées dans un flan sensiblement rectangulaire, qui s'étendent à angle droit d'un bord latéral du flan jusqu'à une ligne de pliage, et qui sont parallèles aux bords latéraux (10) après le montage.

11. Couvercle selon la revendication 10, dans lequel l'ouverture du panneau supérieur (8) est rectangulaire.

12. Flan pour un couvercle selon la revendication 10 ou 11, qui est constitué par une pièce de forme allongée, sensiblement rectangulaire, qui présente parallèlement aux deux bords latéraux longs, une ligne de pliage (10) autour de laquelle peuvent être rabattus les rabats (9) qui forment le panneau supérieur ouvert, et qui présente en outre trois lignes de pliage qui sont disposées de manière que les parties latérales (7) puissent être pliées pour former un rectangle, deux parties latérales étant disposées parallèlement entre elles, et les rabats (9) disposés l'un à côté de l'autre en série étant séparés par l'une d'un total de trois entailles parallèles qui s'étendent à angle droit, en partant d'un bord latéral long jusqu'à la ligne de pliage (10), sur toute la largeur des rabats, cependant qu'il se forme les bords de rabats qui, après le montage du couvercle, sont parallèles aux bords de celui-ci, et qui présente, le long d'un côté court, une languette (11) qui sert à assembler les parties latérales du couvercle.
